# FASCICULE DE BREVET EUROPEEN

(11) **EP 3 787 433 B1**
(45) Date de publication et mention de la délivrance du brevet: **03.07.2024**
(21) Numéro de dépôt: 19729814.4
(22) Date de dépôt: 02.05.2019
(51) Int. Cl.: A44C 9/02

(54) **BAGUE JOAILLIÈRE AJUSTABLE COMPRENANT DES MOYENS DE GUIDAGE**
VERSTELLBARER SCHMUCKRING MIT FÜHRUNGSMITTELN
ADJUSTABLE JEWELLERY RING COMPRISING GUIDING MEANS

(30) Priorité: 03.05.2018 FR 1870533
(43) Date de publication de la demande: 10.03.2021
(73) Titulaire: Cartier International AG, 6312 Steinhausen (CH)
(72) Inventeur: THIERRY, Jean-Marc, 77420 Champs sur Marne (FR); DEMAESENIER, Céline, 75019 Paris (FR)
(74) Mandataire: P&TS SA (AG, Ltd.)
(86) Numéro de dépôt international: PCT/IB2019/053577
(87) Numéro de publication internationale: WO 2019/211777

(56) Documents cités:
- WO-A1-2009/029093
- FR-A- 1 582 788
- US-A- 4 223 541
- US-A- 5 636 531

## Description

### Domaine technique

La présente invention concerne une bague joaillière configurée pour pouvoir s'accommoder sur des doigts de différentes tailles. Plus particulièrement, la présente invention concerne une bague joaillière comprenant une ou plusieurs plaquettes d'ajustement coopérant avec des moyens de guidage pour guider le déplacement de la ou les plaquettes d'ajustement.

### Etat de la technique

Il est connu qu'à l'achat d'une bague il y a lieu en général de modifier les mesures pour l'adapter au doigt qui doit la porter. Le cas n'est pas rare qu'il faille par la suite encore la modifier pour l'adapter à la variation de la circonférence de ce doigt comme c'est le cas d'un enfant. qui croît, un adulte qui engraisse ou maigrit, etc. Les opérations d'agrandissement ou de rétrécissement d'une bague sont assez simples, mais entraînent toujours une perte de temps et une dépense. Il y a ensuite des cas où ces opérations ne peuvent être faites, comme par exemple pour les alliances avec pierres précieuses où une modification de la circonférence comporte une modification du nombre de pierres. Comme les dimensions habituellement employées pour les bagues sont d'une vingtaine, dans le dernier cas d'alliances avec brillants, le commerçant doit tenir à la disposition de sa clientèle une vingtaine de dimensions impliquant une immobilisation importante de capital et compte tenu aussi que les alliances avec pierres précieuses peuvent être très variées comme modèle.

Une bague joaillière comprenant un dispositif pour accommoder la taille des doigts, dans lequel le dispositif incorpore des plaquettes montées amovibles radialement dans le corps de la bague, est connue. Dans ce type de bague, une force élastique est exercée sur les plaquettes afin qu'elles puissent s'étendre dans l'ouverture centrale de la bague pour adapter la taille de cette ouverture au doigt du porteur.

Le document US5636531 décrit un anneau dans l'épaisseur duquel est inséré un arceau pouvant être réglé à l'aide d'une vis fixée dans le corps de l'anneau, ou à l'aide d'un système de piston. Le document FR1582788 décrit une bague joaillière selon le préambule de la revendication 1.

### Bref résumé de l'invention

La présente invention concerne une bague joaillière configurée pour pouvoir s'accommoder sur des doigts de différentes tailles, comprenant: un corps de bague ayant une ouverture sensiblement annulaire et destinée à recevoir le doigt, le corps de bague comportant au moins un logement communiquant avec l'ouverture; au moins une plaquette d'ajustement montée mobile dans le logement et s'étendant sur un segment angulaire le long du corps de bague; un dispositif ressort configuré pour exercer une force élastique sur la plaquette d'ajustement de sorte que cette dernière peut être déplacée le long d'un axe sensiblement radial par rapport au corps de bague, la bague étant configurable entre une première configuration dans laquelle un diamètre interne de l'ouverture de la bague est maximal et sensiblement égal au diamètre de la face intérieure du corps du bague et au moins une seconde configuration dans laquelle le diamètre interne de l'ouverture de la bague est réduit et défini, au moins en partie, par la plaquette d'ajustement qui fait saillie de la face intérieure du corps du bague; la bague comprenant un dispositif de guidage configuré pour guider le déplacement de la plaquette d'ajustement sensiblement au centre du segment angulaire formé par la plaquette d'ajustement et selon l'axe radial.

Selon un mode de réalisation, le dispositif ressort est configuré pour exercer la force élastique sensiblement au centre du segment angulaire formé par la plaquette d'ajustement.

La bague de l'invention comporte un dispositif de guidage de construction simple, nécessitant peu de pièces pour effectuer un bon guidage et étant caractérisé par des petites surfaces de contact, limitant ainsi les frottements.

### Brève description des figures

Des exemples de mise en oeuvre de l'invention sont indiqués dans la description illustrée par les figures annexées dans lesquelles :
la figure 1 montre une vue en perspective d'une bague joaillière comprenant des plaquettes mobiles, selon un mode de réalisation;
la figure 2 montre une vue du dessus de la bague, selon un mode de réalisation;
la figure 3 montre une vue en perspective de la bague joaillière dans laquelle des détails d'une plaquette d'ajustement sont visibles;
la figure 4 illustre une lame-ressort montée de manière amovible sur la plaquette d'ajustement, selon un mode de réalisation; et
la figure 5 montre la bague comprend un dispositif de guidage, selon un mode de réalisation.

### Exemple(s) de mode de réalisation de l'invention

La figure 1 montre une vue en perspective et la figure 2 montre une vue du dessus d'une bague joaillière 1 configurée pour pouvoir s'accommoder sur des doigts de différentes tailles, selon un mode de réalisation.

En particulier, les figures 1 et 2 montrent un corps de bague 10 comportant une ouverture 16 sensiblement annulaire et destinée à recevoir le doigt. Le corps de bague 10 comprend trois plaquettes d'ajustement 21 qui sont de préférence disposées le long de la circonférence du corps de bague 1, sur sa face intérieure 17.

Dans cette forme d'exécution privilégiée, l'agencement des trois plaquettes d'ajustement 21 peut permettre un mouvement combiné de translation et rotation de la bague 1 sur le doigt, au besoin.

Chacune des plaquettes d'ajustement 21 s'étend sur un segment angulaire le long du corps de bague 10. La plaquette d'ajustement 21 est pourvue d'une surface de contact 25 venant en contact avec le doigt lorsque la bague 1 est portée. Chacune des plaquettes d'ajustement 21 est configurée pour se déplacer le long d'un axe 11 sensiblement radial par rapport au corps de bague 10 (dans les figures 1 et 2, ce déplacement est indiqué par la flèche D). En particulier, chacune des plaquettes d'ajustement 21 est configurée pour se déplacer le long de l'axe 11 entre une première configuration dans laquelle le diamètre interne de l'ouverture 16 de la bague 1 a une valeur maximale sensiblement égale au diamètre de la face intérieure 17 du corps du bague 10 (la surface de la plaquette est sensiblement à fleur avec la face 17), et au moins une seconde configuration dans laquelle le diamètre interne de l'ouverture 16 de la bague est réduit et défini, au moins en partie, par la plaquette d'ajustement 21 qui fait saillie de la face intérieure 17 du corps du bague 10.

De la sorte, les plaquettes d'ajustement 21 permettent d'adapter le diamètre interne de la bague 1 au doigt, dans les limites du déplacement des plaquettes mobiles 21.

La figure 3 montre une vue en perspective de la bague joaillière 1 dans laquelle le corps de bague 10 est représenté écorché à l'extérieur de manière à visualiser des éléments de la bague 1 qui seraient autrement cachés par le corps de bague 10. En particulier, la figure 3 permet de voir un logement 12 compris dans le corps de bague 10 et dans lequel est montée l'une des plaquettes d'ajustement 21. Dans l'exemple illustré aux figures 1 à 3, le corps de bague 10 comporte trois logements 12, dans chacun desquels est monté une plaquette d'ajustement 21.

Le logement 12 communique avec l'ouverture 16 sur la face intérieure 17 du corps de bague 10. Chaque plaquette d'ajustement 21 se déplace donc le long de l'axe 11 à l'intérieur du logement 12 de sorte à faire saillir plus ou moins par rapport à la face intérieure 17, entre la première et ladite au moins une seconde configuration, et modifier ainsi le diamètre interne de la bague 1.

La figure 3 permet également de voir un dispositif ressort 20 coopérant avec la plaquette d'ajustement 21 de manière à exercer une force élastique sur la plaquette d'ajustement 21 dirigée le long de l'axe radial 11, vers le centre 13 du corps de bague 10.

Selon une forme préférée, le dispositif ressort comprend une lame-ressort 20. La lame-ressort 20 s'étend sur un segment angulaire le long du corps de bague 10. Dans l'exemple particulier illustré aux figures 3 et 4, la lame-ressort 20 s'étend sensiblement parallèle à la plaquette d'ajustement 21.

la figure 4 montre une vue isolée d'une plaquette d'ajustement 21 sur laquelle est montée la lame-ressort 20. Dans cette forme préférée de réalisation, le centre de la lame-ressort 20 est monté de manière amovible sur la plaquette d'ajustement 21 par des moyens de sertissage 24.

Dans l'exemple préféré illustré aux figures 3 et 4, les moyens de sertissage comprennent au moins une paire de pattes 24 (ou griffes) rabattables venant solidariser le centre de la lame-ressort 20 sur la plaquette d'ajustement 21 lorsque les pattes 24 sont rabattues. De manière avantageuse, les pattes 24 sont rabattables par déformation élastique.

Tous autres moyens de fixation de la lame-ressort 20 à la plaquette d'ajustement 21 dans la mesure où la lame-ressort 20 est montée à la plaquette d'ajustement 21 de façon amovible (voire une fixation non permanente permettant de démonter le ressort sans endommager le ressort ou la plaquette) peut être envisagés. Par exemple, la lame-ressort 20 peut être fixée à la plaquette d'ajustement 21 par clipsage.

Le montage de la lame-ressort 20 de manière amovible sur la plaquette d'ajustement 21 plutôt que par soudage ou d'autres moyens de fixation permanents permet de conserver une dureté inchangée de la lame-ressort 20. De cette façon, la lame-ressort 20 conserve ses propriétés élastiques tout en assurant un contact fiable et une bonne coopération entre la lame-ressort 20 et la plaquette d'ajustement 21, avec une bonne répartition de forces.

Dans le mode de réalisation illustré à la figure 4, la lame-ressort 20 est de forme cintrée ayant une première zone d'inflexion 31 sensiblement au centre du segment angulaire formé par la lame-ressort 20. Les moyens de sertissage 24 peuvent alors avantageusement solidariser la lame-ressort 20 au niveau de la première zone d'inflexion 31. Dans cette configuration, la lame-ressort 20 exerce la force élastique sensiblement au centre du segment angulaire formé par la plaquette d'ajustement 21.

Toujours en référence à la figure 4, la lame-ressort 20 comprend une seconde zone d'inflexion 32 à chacune des extrémités du segment angulaire formé par la lame-ressort 20.

Les secondes zones d'inflexion 32 sont destinées à venir en appui contre une paroi supérieure 14 du corps de bague 10, au fond du logement 12 tout en restant libres de déplacer radialement le long de la paroi supérieure 14.

Dans un mode de réalisation, la bague 1 comprend au moins un capot 40 configuré pour venir se fixer au corps de bague 10 de manière à retenir la plaquette d'ajustement 21 dans le logement 12. Plus particulièrement, le capot 40 sert de butée limitant le déplacement de la plaquette d'ajustement 21 le long de l'axe radial 11, vers le centre 13 du corps de bague 10.

En référence au mode de réalisation particulier des figures 3 et 4, la plaquette d'ajustement 21 comporte une zone de chevauchement 22 à chacune de ses extrémités. Au moins une portion du capot 40 peut alors venir en appui sur la zone de chevauchement 22 lorsque le capot 40 est fixé au corps de bague 10. Lors de la fixation du capot 40 au corps de bague 10, au moins une portion du capot 40 peut venir en appui sur la zone de chevauchement 22, de sorte que la une portion du capot 40 joue le rôle de la butée limitant le déplacement de la plaquette d'ajustement 21 le long de l'axe radial 11, vers le centre 13 du corps de bague 10.

D'autres configurations de la zone de chevauchement 22 peuvent également être envisagées. Par exemple, la plaquette d'ajustement 21 peut ne comporter qu'une seule zone de chevauchement 22 à l'une de ses extrémités. Alternativement, ou de façon complémentaire, la zone de chevauchement 22 pourrait s'étendre sur au moins l'un des côtés latéraux 23 de la plaquette d'ajustement 21.

Un montage des capots 40 par vissage permet de facilement les démonter du corps de bague 10, par exemple pour faciliter les opérations d'entretien. Alternativement, les capots 40 peuvent être soudés, par exemple au laser, sur le corps de bague 10.

Selon une forme d'exécution avantageuse, au moins l'un de la plaquette d'ajustement 21, la lame-ressort 20, le capot 40 et le corps de la bague 10 est fabriqué dans métal précieux, tel que l'or ou un tel alliage. De manière privilégiée, tous ces composants sont fabriqués dans un métal précieux.

Il va de soi que la présente invention n'est pas limitée au mode de réalisation qui vient d'être décrit et que diverses modifications et variantes simples peuvent être envisagées par l'homme de métier sans sortir du cadre de la présente invention.

Par exemple, le dispositif d'ajustement peut comporter moins de trois plaquettes d'ajustement 21, voir plus de trois plaquettes d'ajustement 21. Dans les exemples illustrés, les plaquettes d'ajustement 21 s'étendant en général longitudinalement en arc de cercle, de sorte à être plus ou moins conforme avec la forme du corps de bague 10. Cependant, les plaquettes d'ajustement 21 pourraient avoir une autre forme (par exemple avec une surface plutôt plate qu'en arc de cercle) dans la mesure où elles peuvent remplir leur rôle d'accommoder des doigts de différentes tailles. Ces agencements alternatifs peuvent également permettre un mouvement combiné de translation et rotation de la bague 1 sur le doigt, au besoin.

Dans le dispositif d'ajustement décrit ici, la plaquette d'ajustement 21, qui se déplace dans le logement 12 du corps de bague 10, n'entre généralement pas en contact avec des surfaces internes du corps de bague 10, c'est-à-dire mis à part avec des saillies de guidage 50 pourvues sur les parois latérales 15 du logement 12 tel que l'est décrit ci-dessous par rapport à la figure 5. En effet, la plaquette d'ajustement 21 n'est liée mécaniquement au corps de bague 10 que par l'intermédiaire du dispositif ressort 20. Les frottements qui pourraient s'opposer à la force élastique du dispositif ressort 20 et créer une usure des pièces sont ainsi minimaux.

Avantageusement selon l'invention, comme l'est illustré dans le mode réalisation à la figure 5, la bague 1 comprend un dispositif de guidage configuré pour guider le déplacement de la plaquette d'ajustement 21 sensiblement au centre du segment angulaire formé par la plaquette d'ajustement 21, et selon l'axe radial 11.

Selon un mode de réalisation, le dispositif de guidage comprend au moins une encoche 51 pourvue sur la plaquette d'ajustement 21, l'encoche 51 coopérant avec au moins une saillie 50 pourvue dans le logement 12.

Dans l'exemple particulier de la figure 5, le dispositif de guidage comprend une encoche 51 sur chacun des côtés latéraux 23 de la plaquette d'ajustement 21. Chacune des encoches 51 coopère avec une saillie 50 pourvue sur chacune des parois latérales 15 du logement 12. De préférence, les côtés latéraux 23 et les parois latérales 15 sont dans un plan sensiblement parallèle au plan de la bague 1 (par plan de la bague, on entend un plan coupant la bague en deux anneaux symétriques, l'axe radial 11 de la plaquette d'ajustement 21 se trouvant dans ce plan).

Toujours dans l'exemple particulier de la figure 5, les surfaces de contact entre l'encoche 51 et de la saillie 50 sont définies, respectivement, par l'épaisseur 53 des côtés latéraux 23 de la plaquette d'ajustement 21 et de l'épaisseur 52 d'un côté flanc de la saillie 50. Les frottements des surfaces de contact peuvent être minimisés en améliorant les caractéristiques tribologiques des surfaces de contact définissant les épaisseurs 52, 53.

Chacun des côtés latéraux 23 de la plaquette d'ajustement 21 peut comprendre plus d'une encoche 51 coopérant avec plus d'une saillie 50 pourvues sur chacune des parois latérales 15 du logement 12.

Avantageusement, la saillie 50 peut servir également de butée, limitant un déplacement radial et angulaire de la plaquette d'ajustement 21.

La forme des saillies 50 et des encoches 51 peut être complémentaire de façon à réduire un le jeu dans le guidage. Le dispositif de guidage permet d'assurer un déplacement lisse et sûr de la plaquette mobile 21 par rapport au corps de bague 10.

Le dispositif de guidage de l'invention permet à la plaquette d'ajustement 21 de se déplacer de manière fiable sans se coincer dans le logement 12. Un avantage du dispositif de guidage est qu'il est de construction simple, nécessitant peu de pièces pour effectuer un bon guidage. Le dispositif de guidage est également caractérisé par des petites surfaces de contact, limitant ainsi les frottements.

Une méthode d'assemblage de la bague 1 peut comprendre de monter de manière amovible le dispositif ressort 20 sur la plaquette d'ajustement 21. Une fois que le dispositif ressort 20 est monté sur la plaquette d'ajustement 21, cette dernière est positionnée dans le logement 12. Un capot 40 est alors fixé au corps de bague 10 de manière à retenir la plaquette d'ajustement 21 dans le logement 12.

La bague 1 de l'invention évite des retouches habituelles sur des bagues normales et réduit considérablement le nombre d'alliances avec pierres précieuses à stocker et à la disposition du client, car en pratique avec seulement quatre dimensions on arrive à couvrir toute une gamme de diamètre pour l'ouverture 16.

### Numéros de référence employés sur les figures

- 1: bague
- 10: corps de bague
- 11: axe radial
- 12: logement
- 13: centre du corps de bague
- 14: paroi supérieure
- 15: paroi latérale du logement
- 16: ouverture
- 17: face intérieure
- 20: lame ressort
- 21: plaquette d'ajustement
- 22: zone de chevauchement
- 23: côté latéral de la plaquette d'ajustement
- 24: patte
- 25: surface de contact
- 31: première zone d'inflexion
- 32: seconde zone d'inflexion
- 40: capot
- 50: saillie
- 51: encoche
- 52: épaisseur de la saillie
- 53: épaisseur de la plaquette d'ajustement
- D: déplacement radial

## Revendications

1. Bague joaillière (1) configurée pour pouvoir s'accommoder sur des doigts de différentes tailles, comprenant:
un corps de bague (10) ayant une ouverture (16) sensiblement annulaire et destinée à recevoir le doigt, le corps de bague (10) comportant au moins un logement (12) communiquant avec l'ouverture (16);
au moins une plaquette d'ajustement (21) montée mobile dans le logement (12) et s'étendant sur un segment angulaire le long du corps de bague (10);
un dispositif ressort (20) configuré pour exercer une force élastique sur la plaquette d'ajustement (21) de sorte que cette dernière peut être déplacée le long d'un axe (11) sensiblement radial par rapport au corps de bague (10), la bague (1) étant configurable entre une première configuration dans laquelle un diamètre interne de l'ouverture (16) de la bague (1) est maximal et sensiblement égal au diamètre de la face intérieure (17) du corps du bague (10) et au moins une seconde configuration dans laquelle le diamètre interne de l'ouverture (16) est réduit et défini, au moins en partie, par la plaquette d'ajustement (21) qui fait saillie de la face intérieure (17) du corps du bague (10);
**caractérisée en ce que**
la bague (1) comprend un dispositif de guidage (50, 51) configuré pour guider le déplacement de la plaquette d'ajustement (21) sensiblement au centre du segment angulaire formé par la plaquette d'ajustement (21) et selon l'axe radial (11).

2. La bague selon la revendication 1,
dans laquelle le dispositif ressort (20) est configuré pour exercer la force élastique sensiblement au centre du segment angulaire formé par la plaquette d'ajustement (21).

3. La bague selon la revendication 1 ou 2,
dans laquelle le dispositif de guidage comprend au moins une encoche (51) pourvue sur la plaquette d'ajustement (21), l'encoche (51) coopérant avec au moins une saillie (50) pourvue dans le logement (12).

4. La bague selon la revendication 3,
dans laquelle ladite au moins une encoche (51) est pourvue sur chacun des côtés (23) opposés de la plaquette d'ajustement (21) et ladite au moins une saillie (50) est pourvue sur chacune des parois latérales (15) du logement (12).

5. La bague selon la revendication 4,
dans laquelle les côtés (23) et les parois (15) sont dans un plan parallèle au plan de la bague (1).

6. La bague selon l'une des revendications 3 à 5,
dans laquelle la saillie (50) sert également de butée, limitant un déplacement radial et angulaire de la plaquette d'ajustement (21).

7. La bague selon l'une des revendications 3 à 6,
dans laquelle les surfaces de contact entre l'encoche (51) et de la saillie (50) sont définies par l'épaisseur (53) des côtés latéraux 23 de la plaquette d'ajustement (21) et par l'épaisseur (52) d'un côté flanc de la saillie (50).

## Patentansprüche

1. Schmuckring (1), der dazu konfiguriert ist, auf Finger unterschiedlicher Größe zu passen, umfassend:
einen Ringkörper (10) mit einer im Wesentlichen ringförmigen Öffnung (16), die dazu bestimmt ist, den Finger aufzunehmen, wobei der Ringkörper (10) mindestens eine Aufnahme (12) aufweist, die mit der Öffnung (16) in Verbindung steht;
mindestens ein Justierplättchen (21), das beweglich in der Aufnahme (12) montiert ist und sich über ein Winkelsegment entlang des Ringkörpers (10) erstreckt;
eine Federvorrichtung (20), die dazu konfiguriert ist, eine elastische Kraft auf das Justierplättchen (21) auszuüben, sodass dieses entlang einer in Bezug auf den Ringkörper (10) im Wesentlichen radialen Achse (11) bewegt werden kann, wobei der Ring (1) zwischen einer ersten Konfiguration, in der ein Innendurchmesser der Öffnung (16) des Rings (1) maximal und im Wesentlichen gleich dem Durchmesser der Innenseite (17) des Ringkörpers (10) ist, und mindestens einer zweiten Konfiguration, in der der Innendurchmesser der Öffnung (16) reduziert und zumindest teilweise durch das von der Innenseite (17) des Ringkörpers (10) vorstehende Justierplättchen (21)definiert ist, konfigurierbar ist;
**dadurch gekennzeichnet, dass**
der Ring (1) eine Führungsvorrichtung (50, 51) umfasst, die dazu konfiguriert ist, die Bewegung des Justierplättchen (21) im Wesentlichen in der Mitte des durch das Justierplättchen (21) gebildeten Winkelsegments und entlang der radialen Achse (11) zu führen.

2. Ring nach Anspruch 1, wobei die Federvorrichtung (20) dazu konfiguriert ist, die elastische Kraft im Wesentlichen in der Mitte des durch das Justierplättchen (21) gebildeten Winkelsegments auszuüben.

3. Ring nach Anspruch 1 oder 2, wobei die Führungsvorrichtung mindestens eine am Justierplättchen (21) vorgesehene Kerbe (51) umfasst, wobei die Kerbe (51) mit mindestens einem in der Aufnahme (12) vorgesehenen Vorsprung (50) zusammenwirkt.

4. Ring nach Anspruch 3, wobei die mindestens eine Kerbe (51) auf jeder der gegenüberliegenden Seiten (23) des Justierplättchens (21) vorgesehen ist und wobei der mindestens eine Vorsprung (50) an jeder der Seitenwände (15) der Aufnahme (12) vorgesehen ist.

5. Ring nach Anspruch 4, wobei die Seiten (23) und die Wände (15) in einer zur Ebene des Rings (1) parallelen Ebene liegen.

6. Ring nach einem der Ansprüche 3 bis 5, wobei der Vorsprung (50) auch als Anschlag dient, der die radiale und winkelmäßige Bewegung des Justierplättchens (21) begrenzt.

7. Ring nach einem der Ansprüche 3 bis 6, wobei die Kontaktflächen zwischen der Kerbe (51) und dem Vorsprung (50) durch die Dicke (53) der seitlichen Seiten (23) des Justierplättchens (21) und durch die Dicke (52) einer Flankenseite des Vorsprungs (50) definiert sind.

## Claims

1. Jewellery ring (1) configured to be able to accommodate fingers of different sizes, comprising:
a ring body (10) having an opening (16) that is substantially annular and intended to receive the finger, the ring body (10) comprising at least one recess (12) communicating with the opening (16);
at least one adjustment pad (21) mounted to be movable in the recess (12) and extending over an angular segment along the ring body (10);
a spring device (20) configured to exert an elastic force on the adjustment pad (21) such that the latter can be displaced along an axis (11) that is substantially radial with respect to the ring body (10), the ring (1) being configurable between a first configuration in which an inner diameter of the opening (16) of the ring (1) is maximal and substantially equal to the diameter of the inner face (17) of the body of the ring (10) and at least one second configuration in which the inner diameter of the opening (16) is reduced and defined, at least partly, by the adjustment pad (21) which protrudes from the inner face (17) of the ring body (10);
**characterized in that**
the ring (1) comprises a guiding device (50, 51) configured to guide the displacement of the adjustment pad (21) substantially at the centre of the angular segment formed by the adjustment pad (21) and on the radial axis (11).

2. Ring according to Claim 1,
wherein the spring device (20) is configured to exert the elastic force substantially at the centre of the angular segment formed by the adjustment pad (21).

3. Ring according to Claim 1 or 2,
wherein the guiding device comprises at least one notch (51) provided on the adjustment pad (21), the notch (51) cooperating with at least one protuberance (50) provided in the recess (12).

4. Ring according to Claim 3,
wherein said at least one notch (51) is provided on each of the opposite sides (23) of the adjustment pad (21) and said at least one protuberance (50) is provided on each of the lateral walls (15) of the recess (12).

5. Ring according to Claim 4,
wherein the sides (23) and the walls (15) are in a plane parallel to the plane of the ring (1).

6. Ring according to one of Claims 3 to 5,
wherein the protuberance (50) serves also as abutment, limiting a radial and angular displacement of the adjustment pad (21).

7. Ring according to one of Claims 3 to 6,
wherein the contact surfaces between the notch (51) and the protuberance (50) are defined by the thickness (53) of the lateral sides 23 of the adjustment pad (21) and by the thickness (52) of a side edge of the protuberance (50) .
